# FASCICULE DE BREVET EUROPEEN

(11) **EP 1 031 256 B1**
(45) Date de publication et mention de la délivrance du brevet: **05.03.2003**
(21) Numéro de dépôt: 98940325.8
(22) Date de dépôt: 23.07.1998
(51) Int. Cl.: H04R 9/06

(54) **HAUT-PARLEUR LINEAIRE**
LINEARER LAUTSPRECHER
LINEAR LOUDSPEAKER

(30) Priorité: 23.07.1997 FR 9709605
(43) Date de publication de la demande: 30.08.2000
(73) Titulaire: TECHNOFIRST, 13400 Aubagne (FR); SAINT-GOBAIN VITRAGE INTERNATIONAL, 92400 Courbevoie (FR)
(72) Inventeur: CARME, Christian, F-13008 Marseille (FR); REHFELD, Marc, 95460 Ezanville (FR)
(74) Mandataire: Bratel, Gérard
(86) Numéro de dépôt international: FR9801636
(87) Numéro de publication internationale: WO99005888

(56) Documents cités:
- EP-A- 0 710 946
- GB-A- 1 494 593
- GB-A- 2 055 015
- US-A- 4 550 428
- US-A- 4 792 978
- PATENT ABSTRACTS OF JAPAN vol. 8, no. 74 (E-236), 6 avril 1984 & JP 58 222700 A (MATSUSHITA), 24 décembre 1983

## Description

La présente invention concerne un haut-parleur, qui se caractérise par une forme géométrique et une conception d'ensemble particulières.

Actuellement, il n'existe en pratique que des haut-parleurs à membranes coniques, dont le diamètre est au moins égal à 3 cm, et dont la profondeur dépasse toujours 2 cm. En général, les haut-parleurs classiques, notamment ceux possédant une certaine puissance, sont de dimensions plus importantes, et compte tenu de leur forme habituelle et de leur encombrement, ils ne peuvent être logés dans un faible volume et, en particulier, dans un espace étroit. Ces inconvénients rendent en particulier les haut-parleurs actuels impropres à l'utilisation dans certaines applications spécifiques, notamment dans des systèmes actifs d'insonorisation par création d'un "anti-bruit".

On connaît cependant, par le brevet US N° 4792978, un haut-parleur pouvant être désigné comme "linéaire", en ce sens qu'il possède une forme rectangulaire allongée, et comporte une membrane de forme correspondante, mise en vibration par un système électromagnétique avec bobine de forme oblongue. La bobine, liée à la membrane, s'étend ici dans un plan perpendiculaire à ladite membrane. Cette bobine se déplace entre des aimants permanents allongés, de polarités opposées. Il en résulte que la bobine ne se déplace pas dans un champ magnétique homogène et fermé, ce qui nuit à la qualité de restitution sonore de la bobine.

Le brevet US N° 4 550 428 décrit un haut-parleur de forme générale classique, c'est-à-dire circulaire, comportant une bobine cylindrique parallèle à la membrane, un aimant permanent annulaire et une pièce polaire centrale. Malgré la disposition de la bobine, ce document reste éloigné de l'objet de la présente invention.

La demande de brevet européen N° 0 710 946 révèle un dispositif d'atténuation acoustique, à double paroi active, utilisant des haut-parleurs disposés en bordure d'une double paroi, telle que double vitrage, dans la lame d'air entre les deux parois. Toutefois, ce dispositif utilise des haut-parleurs circulaires, de diamètre important, et ne peut donc s'appliquer qu'à des doubles parois avec lame d'air épaisse.

La présente invention vise à remédier à tous les inconvénients précités, en fournissant un haut-parleur de type "linéaire", pouvant être logé dans un volume réduit et notamment dans un espace étroit, tout en possédant un rendement comparable à celui d'un haut-parleur classique qui ne pourrait pas entrer dans le même volume, ce haut-parleur ayant de plus une excellente qualité de restitution du son.

A cet effet, l'invention a essentiellement pour objet un haut-parleur de forme d'ensemble allongée, dit haut-parleur linéaire, constitué d'un corps creux parallélépipédique de forme allongée, dont une face longitudinale est constituée au moins partiellement par une membrane plane de forme rectangulaire allongée, suspendue par ses bords aux faces latérales adjacentes dudit corps ou sous le fond dudit corps, et solidaire d'une aile rigide interne allongée qui s'étend dans la direction longitudinale dudit corps, sensiblement dans le plan médian longitudinal de celui-ci, et qui porte une bobine électromagnétique mobile de profil allongé, disposée entre deux aimants allongés fixes, associés à des parties polaires fixes, caractérisé en ce que la bobine électromagnétique mobile est parallèle à la membrane, et en ce que les deux aimants allongés fixes entre lesquels elle est disposée sont placés respectivement le long de deux faces latérales longitudinales dudit corps, ces faces latérales et le fond du corps formant lesdites parties polaires fixes, qui comprennent aussi une partie polaire fixe centrale, située dans le plan médian longitudinal du corps et reçue dans un évidement longitudinal de l'aile rigide interne de la membrane, ladite membrane étant tendue de manière à permettre sa déformation symétrique de part et d'autre de sa position de repos, au cours du mouvement vibratoire de cette membrane lorsque le haut-parleur est excité.

Selon une forme de réalisation préférée de l'invention, la membrane plane allongée se compose d'une partie rigide, recouverte d'un film élastique, et/ou comprend un tel film, dont les bords sont fixés sur les faces latérales adjacentes ou sous le fond du corps du haut-parleur, cette fixation pouvant être réalisée par un collage ou par un pincement mécanique. Le film élastique est lui-même lié à la partie rigide de la membrane par collage, ou par surmoulage, ou encore par une liaison mécanique.

Ainsi, l'invention propose un haut-parleur dont la membrane n'est pas conique comme sur un haut-parleur classique, mais possède une géométrie spécifique, en l'occurrence une forme plane, rectangulaire et allongée, donc étroite dans un sens et très étendue dans un autre sens, en relation avec la forme d'ensemble parallélépipédique allongée du haut-parleur, ce qui justifie sa désignation comme haut-parleur linéaire. La membrane du haut-parleur objet de l'invention possède uniquement une suspension externe ou périphérique, contrairement aux membranes coniques des haut-parleurs classiques qui possèdent une suspension externe et une suspension interne (cette dernière étant désignée habituellement comme "spider"). Par ailleurs, à l'inverse d'un haut-parleur classique, non seulement certaines parties polaires mais aussi les aimants sont placés à l'extérieur de la bobine, l'aile rigide interne de la membrane étant cependant évidée pour recevoir la partie polaire fixe centrale, située dans le plan médian longitudinal du corps du haut-parleur.

La forme géométrique et la disposition particulière des éléments constitutifs du haut-parleur réalisent ainsi une optimisation, permettant par exemple d'obtenir un haut-parleur d'une largeur de 2 cm, d'une profondeur de 2 cm et d'une longueur plus ou moins importante, par exemple de l'ordre de 50 cm, possédant un rendement très satisfaisant. En particulier, compte tenu de la longueur importante de la membrane, celle-ci déplace une grande masse d'air lors de sa vibration, ce qui permet de disposer d'un bon rendement dans les basses fréquences. Grâce à sa bobine allongée, s'étendant pratiquement sur toute la longueur de la membrane, au-dessous de cette dernière, les forces sont réparties uniformément sur la longueur de la membrane, évitant ainsi les distorsions. La partie polaire centrale, s'étendant elle aussi pratiquement sur toute la longueur de la membrane, assure un bon guidage du mouvement de celle-ci, sur toute sa longueur. La suspension unique de la membrane contribue à la simplicité constructive et à la compacité du haut-parleur objet de l'invention.

De plus, avec la suspension proposée par l'invention, la membrane est suspendue de manière à se trouver tendue en permanence et de façon "équilibrée", c'est-à-dire en engendrant la même force de rappel élastique pour un déplacement dans un sens ou dans l'autre de la partie rigide interne liée à cette membrane, de sorte que celle-ci a, au cours de son mouvement vibratoire, une déformation symétrique de part et d'autre de sa position de repos. En d'autres termes, la déformation de la membrane vibrante est la même (en valeur absolue), pour une alternance positive ou négative du signal électrique appliqué à l'entrée du haut-parleur. La déformation symétrique de la membrane vibrante permet d'assurer une bonne linéarité de conversion électromécanique, notamment aux basses fréquences, en évitant les phénomènes de distorsion, perturbateurs pour la restitution du son en général mais aussi pour les applications particulières de système anti-bruit actif. La suspension réalisée selon l'invention est en outre très souple, ce qui conduit à un rendement élevé du transducteur.

On notera aussi que, par le moyen de la tension de la membrane, la force de rappel peut être ajustée, en fonction des besoins de la bande passante nécessaire à l'utilisation, ainsi que la distorsion nécessaire à l'application soit de sonorisation, soit d'anti-bruit actif, en appliquant la loi F = kx.

L'orientation de la bobine parallèle à la membrane (alors qu'elle lui est perpendiculaire dans le brevet US N° 4792978 précité), conduit aussi à situer et déplacer la bobine dans un champ magnétique homogène et fermé, auquel contribue la partie polaire centrale, ce qui est aussi important pour l'obtention d'un comportement optimal de la membrane.

Selon un mode d'exécution de l'invention, la membrane s'étend sur toute la longueur du corps du haut-parleur. Selon une autre possibilité, la membrane s'étend sur une partie de la longueur totale du corps du haut-parleur, ledit corps délimitant ainsi vers ses extrémités, de part et d'autre de la membrane, deux espaces internes vides constituant un volume d'accord.

En raison de sa configuration, notamment de sa faible section transversale, le haut-parleur objet de l'invention est utilisable notamment comme composant d'un système anti-bruit actif, comprenant un ou plusieurs haut-parleurs linéaires tels que définis ci-dessus, disposés en bordure d'une double paroi, telle que double vitrage, dans la lame d'air entre les deux parois et/ou à l'intérieur d'un profilé d'encadrement de cette double paroi. Dans cette application, le haut-parleur objet de l'invention permet de réaliser un système électro-acoustique pratiquement invisible, et ne nuisant ni au confort visuel, ni à la transmission lumineuse du vitrage, le système proposé permettant d'améliorer l'isolation phonique d'un double vitrage notamment dans les basses fréquences.

L'invention sera mieux comprise à l'aide de la description qui suit, en référence au dessin schématique annexé représentant, à titre d'exemples, quelques formes d'exécution de ce haut-parleur linéaire, et en illustrant une application particulière :
Figure 1 est une vue d'ensemble, en perspective, d'un haut-parleur conforme à la présente invention ;
Figure 2 est une vue en coupe transversale de ce haut-parleur, suivant II-II de figure 1 ;
Figure 3 est une vue en coupe longitudinale du même haut-parleur, suivant III-III de figure 2 ;
Figures 4, 5 et 6 sont des vues partielles, en coupe transversale, montrant des variantes de la suspension de la membrane du haut-parleur ;
Figure 7 est une vue très schématique d'une autre forme d'exécution de ce haut-parleur linéaire, avec volume d'accord ;
Figure 8 est une vue de face d'un double vitrage avec système anti-bruit actif représentant une application du haut-parleur objet de l'invention ;
Figure 9 est une vue en coupe montrant un détail de montage du haut-parleur, dans l'application illustrée par la figure 8.

Les figures 1 à 3 donnent une représentation schématique d'un haut-parleur linéaire, qui se présente extérieurement comme un corps 1 en forme de parallélépipède rectangle allongé, possédant par exemple une longueur de 50 cm, une largeur de 2 cm et une profondeur de 2 cm.

Les deux faces latérales longitudinales 2 et le fond 3 du corps 1 du haut-parleur forment des parties polaires fixes extérieures, complétées par une partie polaire fixe centrale 4, située dans le plan médian longitudinal P du corps 1 du haut-parleur. Toutes ces parties polaires sont avantageusement réunies sous la forme d'un profilé en "E". A l'intérieur du corps 1 du haut-parleur sont disposés deux aimants permanents fixes 5 de forme allongée, placés respectivement le long des deux faces latérales longitudinales 2, au-dessus du fond 3. Le corps 1 du haut-parleur peut être fermé, à ses deux extrémités, par des flasques 6 de forme carrée ou rectangulaire.

Sur la face longitudinale supérieure du corps 1 du haut-parleur, à l'opposé du fond 3, est tendue une membrane plane allongée désignée globalement par le repère 7. La membrane 7 se compose d'une partie en matériau léger et rigide 8, en forme de plaque rectangulaire allongée, et d'un film à propriétés élastiques 9, tel qu'un film de polyéthylène recouvrant la partie rigide 8. Les deux bords longitudinaux débordants 10 du film élastique 9 sont rabattus contre les faces latérales longitudinales 2 du corps 1, et sont fixés extérieurement sur ces faces 2 ou sous le fond 3 par un collage ou par un pincement mécanique au moyen d'un montage approprié. Le film élastique 9 est aussi lié à la partie rigide 8 de la membrane 7 par collage sur la surface supérieure de la partie rigide 8, ou par surmoulage, ou encore par pincement mécanique au moyen d'un montage approprié.

La partie rigide 8 de la membrane 7, en forme de plaque, est prolongée vers l'intérieur du corps 1 par une aile longitudinale 11, s'étendant dans le plan médian longitudinal P du corps 1 du haut-parleur, entre les deux aimants 5 et en direction du fond 3, l'ensemble de la partie rigide présentant ainsi un profil en "T". L'aile longitudinale 11 possède une évidement longitudinal 12, ouvert vers le fond 3, dans lequel est engagée de façon coulissante la partie polaire fixe centrale 4. Une bobine électromagnétique mobile 13, parallèle à la membrane 7 et de profil très allongé, est portée par l'aile longitudinale 11 qui prolonge la partie rigide 8 de la membrane 7. Les deux aimants fixes 5 sont ainsi placés à l'extérieur de la bobine mobile 13 de part et d'autre des deux grands côtés de cette bobine 13. L'alimentation électrique de la bobine 13 provoque la vibration de la membrane 7, suspendue élastiquement par son film élastique 9 à la partie fixe du haut-parleur, la déformation de la membrane 7 en cours de vibration étant symétrique de part et d'autre de sa position moyenne de repos.

Les figures 4, 5 et 6 illustrent des variantes de la suspension de la membrane 7 du haut-parleur, dont la structure n'est, pour le reste, pas modifiée. Dans toutes ces variantes, la membrane 7 proprement dite se limite à sa partie rigide 8.

Dans le cas de la figure 4, la jonction entre la membrane 7 et les faces latérales 2 du corps 1 du haut-parleur est assurée par un joint élastique 14 en forme de boudin, par exemple en caoutchouc, collé d'une part sous les bords de la partie rigide 8 de la membrane 7, et d'autre part sur les arêtes supérieures des faces latérales 2 du corps 1. Le joint 14 est alternativement comprimé et étiré (dans sa section) lors du mouvement vibrant de la membrane 7.

Dans le cas de la figure 5, la jonction entre la membrane 7 et les faces latérales 2 du corps 1 du haut-parleur est assurée par un joint élastique 15 en forme de soufflet, c'est-à-dire présentant une section en zig-zag, qui est lui aussi collé d'une part sous les bords de la partie rigide 8 de la membrane 7, et d'autre part sur les arêtes supérieures des faces latérales 2 du corps 1.

Dans le cas de la figure 6, la jonction entre la membrane 7 et les faces latérales 2 du corps 1 du haut-parleur est assurée par un joint élastique 15 en forme de boudin, collé d'une part contre les bords de la partie rigide 8 de la membrane 7, et d'autre part contre l'intérieur des faces latérales du corps 1, pratiquement au niveau des arêtes supérieures de ces faces latérales 2.

Dans la forme d'exécution décrite jusqu'ici, notamment en référence aux figures 1 à 3, la membrane 7 s'étend sur toute la longueur du corps 1 du haut-parleur. La figure 7 montre une autre forme d'exécution de ce haut-parleur linéaire, dans laquelle la membrane 7 s'étend sur une fraction de la longueur totale du corps 1 du haut-parleur, et plus particulièrement dans la seule région médiane de ce corps. Les composants magnétiques du haut-parleur sont aussi limités, dans leur longueur, à cette région médiane. Ainsi sont formés vers les deux extrémités du haut-parleur, de part et d'autre de la région occupée par la membrane 7, deux espaces internes vides 17, qui constituent un volume d'accord.

Les figures 8 et 9 illustrent une application particulière du haut-parleur linéaire précédemment décrit. Le haut-parleur est ici un composant d'un système anti-bruit actif, qui équipe un double vitrage 18 et vise à réduire le bruit dans la lame d'air du double vitrage.

D'une façon habituelle, le double vitrage 18 possède un encadrement 19, réalisé par des profilés, et deux vitres parallèles délimitant la lame d'air. Le système anti-bruit actif est constitué, de façon générale, par des haut-parleurs, des microphones et une électronique de contrôle. Dans l'exemple illustré au dessin, ce système comprend quatre haut-parleurs linéaires 20, disposés respectivement sur les quatre côtés de l'encadrement 19 du double vitrage 18, et huit microphones de contrôle 21 également portés par l'encadrement 18. Les haut-parleurs linéaires 20 produisent un champ sonore suffisant pour la destruction, par superposition, des bruits se propageant dans la lame d'air, et ce système anti-bruit actif permet d'augmenter l'isolation phonique du double vitrage 18 dans les basses fréquences.

Dans cette application, chaque haut-parleur linéaire 20 peut se présenter comme un composant monobloc indépendant, mis en place à l'intérieur d'un profilé de l'encadrement 19 du double vitrage 18, de manière à réaliser un système anti-bruit invisible, et ne réduisant pas la transmission de lumière par les vitres.

En variante, comme le montre la figure 9, chaque haut-parleur linéaire 20 peut être inséré dans une interruption d'un profilé 22 de l'encadrement 19, une pièce de jonction 23 assurant le raccordement entre chaque extrémité du corps 1 du haut-parleur 20 et le profilé 22. Ce montage permet de bénéficier d'un volume d'accord pour les haut-parleurs 20, dans les profilés d'encadrement tels que le profilé 22 qui s'étendent entre ces haut-parleurs, ceci réalisant l'équivalent de la configuration selon la figure 7.

L'on ne s'éloignerait pas du cadre de l'invention en modifiant les dimensions extérieures du haut-parleur, en particulier sa longueur, ou ses matériaux constitutifs notamment en ce qui concerne le film élastique de sa membrane, ou encore le mode de suspension élastique de ladite membrane. C'est ainsi, notamment, que le film élastique de la membrane pourrait être fixé non pas sur les faces latérales du corps du haut-parleur, mais sous le fond du haut-parleur, le film élastique enveloppant éventuellement de façon complète ledit corps.

Dans le même ordre d'idées, la forme étroite et allongée du haut-parleur objet de l'invention permet son utilisation, pour le traitement actif du bruit dans une lame d'air, non seulement dans un double vitrage mais aussi dans n'importe quel type de double paroi. Plus généralement, la forme particulière de ce haut-parleur permet de l'insérer dans un volume très faible, en le rendant pratiquement invisible, ce qui permet aussi son intégration dans la structure propre d'un local ou d'un meuble, ou bien dans la structure d'un véhicule, ou encore dans des conduits même de petites sections, pratiquement sans introduire des pertes de charge. D'autres implantations et applications du haut-parleur linéaire objet de l'invention peuvent ainsi être : l'insertion dans le dormant d'une porte, pour la sonorisation d'un local, ou le montage dans ou sur des conduits d'échappement ou de ventilation, pour le traitement actif du bruit dans ces conduits.

## Revendications

1. Haut-parleur de forme d'ensemble allongée, dit haut-parleur linéaire, constitué d'un corps creux parallélépipédique (1) de forme allongée, dont une face longitudinale est constituée au moins partiellement par une membrane plane (7) de forme rectangulaire allongée, suspendue par ses bords (10) aux faces latérales adjacentes (2) dudit corps (1) ou sous le fond (3) dudit corps (1), et solidaire d'une aile rigide interne allongée (11) qui s'étend dans la direction longitudinale dudit corps (1), sensiblement dans le plan médian longitudinal (P) de celui-ci, et qui porte une bobine électromagnétique mobile (13) de profil allongé, disposée entre deux aimants allongés fixes (5), associés à des parties polaires fixes, **caractérisé en ce que** la bobine électromagnétique mobile (13) est parallèle à la membrane (7), et **en ce que** les deux aimants allongés fixes (5) entre lesquels elle est disposée sont placés respectivement le long de deux faces latérales longitudinales (2) dudit corps (1), ces faces latérales (2) et le fond (3) du corps (1) formant lesdites parties polaires fixes, qui comprennent aussi une partie polaire fixe centrale (4), située dans le plan médian longitudinal (P) du corps (1) et reçue dans un évidement longitudinal (12) de l'aile rigide interne (11) de la membrane (7) , ladite membrane (7) étant tendue de manière à permettre sa déformation symétrique de part et d'autre de sa position de repos, au cours du mouvement vibratoire de cette membrane (7) lorsque le haut-parleur est excité.

2. Haut-parleur linéaire selon la revendication 1, **caractérisé en ce que** la membrane plane allongée (7) se compose d'une partie rigide (8), recouverte d'un film élastique (9), et/ou comprend un tel film, dont les bords (10) sont fixés sur les faces latérales adjacentes (2) ou sous le fond (3) du corps (1) du haut-parleur.

3. Haut-parleur linéaire selon la revendication 2, **caractérisé en ce que** les bords (10) du film élastique (9) de la membrane (7) sont fixés par un collage ou par un pincement mécanique sur les faces latérales adjacentes (2) du corps (1) du haut-parleur.

4. Haut-parleur linéaire selon la revendication 2 ou 3, **caractérisé en ce que** le film élastique (9) est lié à la partie rigide (8) de la membrane (7) par collage ou par surmoulage ou par une liaison mécanique.

5. Haut-parleur linéaire selon la revendication 1, **caractérisé en ce que** les bords de la membrane (7) sont liés aux faces latérales adjacentes (2) du corps (1) du haut-parleur par l'intermédiaire d'un joint périphérique élastique (14,15,16), notamment en forme de boudin ou de soufflet.

6. Haut-parleur linéaire selon l'une quelconque des revendications 1 à 5, **caractérisé en ce que** la membrane (7) s'étend sur toute la longueur du corps (1) du haut-parleur.

7. Haut-parleur linéaire selon l'une quelconque des revendications 1 à 5, **caractérisé en ce que** la membrane (7) s'étend sur une partie de la longueur totale du corps (1) du haut-parleur, ledit corps (1) délimitant ainsi vers ses extrémités, de part et d'autre de la membrane (7), deux espaces internes vides (17) constituant un volume d'accord.

8. Utilisation d'un haut-parleur linéaire selon l'une quelconque des revendications 1 à 7, comme composant d'un système anti-bruit actif, comprenant un ou plusieurs haut-parleurs linéaires (20) disposés en bordure d'une double paroi, telle que double vitrage (18), dans la lame d'air entre les deux parois et/ou à l'intérieur d'un profilé d'encadrement (19,22) de cette double paroi (18).

## Claims

1. Loudspeaker of elongate overall shape, termed a linear loudspeaker, consisting of a parallelepipedal hollow body (1) of elongate shape, a longitudinal face of which consists at least partially of a plane diaphragm (7) of elongate rectangular shape, suspended by its edges (10) from the adjacent lateral faces (2) of the said body (1) or under the base (3) of the said body (1), and integral with an elongate internal rigid wing (11) which runs in the longitudinal direction of the said body (1), substantially in the longitudinal midplane (P) of the latter, and which bears a moving electromagnetic coil (13) of elongate profile, located between two fixed elongate magnets (5), associated with fixed pole parts, **characterised in that** the moving electromagnetic coil (13) is parallel to the diaphragm (7), and that the two fixed elongate magnets (5), between which said coil is arranged, are located respectively along two longitudinal lateral faces (2) of the said body (1) , these lateral faces (2) and the base (3) of the body (1) forming said fixed pole parts, which also comprise a central fixed pole part (4), situated in the longitudinal midplane (P) of the body (1) and received in a longitudinal recess (12) of the internal rigid wing (11) of the diaphragm (7), the said diaphragm (7) being stretched in such a way as to allow its symmetric deformation on either side of its position of rest, in the course of the vibrational motion of this diaphragm (7) when the loudspeaker is excited.

2. Linear loudspeaker according to claim 1, **characterised in that** the elongate plane diaphragm (7) is composed of a rigid part (8), covered with an elastic film (9), and/or comprises such a film, of which the edges (10) are fixed onto the adjacent lateral faces (2) or under the base (3) of the body (1) of the loudspeaker.

3. Linear loudspeaker according to claim 2, **characterised in that** the edges (10) of the elastic film (9) of the diaphragm (7) are fixed by gluing or by mechanical crimping onto the adjacent lateral faces (2) of the body (1) of the loudspeaker.

4. Linear loudspeaker according to claim 2 or 3, **characterised in that** the elastic film (9) is attached to the rigid part (8) of the diaphragm (7) by gluing or by overmolding or by a mechanical link.

5. Linear loudspeaker according to claim 1, **characterised in that** the edges of the diaphragm (7) are attached to the adjacent lateral faces (2) of the body (1) of the loudspeaker by way of an elastic peripheral seal (14, 15, 16), especially in the shape of a roll bead or bellows.

6. Linear loudspeaker according to any one of claims 1 to 5, **characterised in that** the diaphragm (7) runs along the entire length of the body (1) of the loudspeaker.

7. Linear loudspeaker according to any one of claims 1 to 5, **characterised in that** the diaphragm (7) runs along a part of the total length of the body (1) of the loudspeaker, the said body (1) thus delimiting near its ends, on either side of the diaphragm (7), two empty internal spaces (7) constituting a tuning volume.

8. Use of a linear loudspeaker according to any one of claims 1 to 7, as a component of an active anti-noise system, comprising one or several linear loudspeakers (20) arranged as a border of a double wall, such as double glazing (18), in the air gap between the two walls and/or inside a frame member (19, 22) of this double wall (18).

## Patentansprüche

1. Lautsprecher mit länglicher Gesamtform, genannt linearer Lautsprecher, bestehend aus einem Parallelflach-Hohlgehäuse (1) in länglicher Form, bei dem eine Längsfläche mindestens teilweise von einer planen Membran (7) in länglicher rechteckiger Form gebildet ist, die an ihren Rändern (10) an den angrenzenden Seitenflächen (2) dieses Gehäuses (1) oder unter dem Boden (3) dieses Gehäuses (1) vorgehängt ist, und fest verbunden ist mit einem starren länglichen Innenflügel (11), der sich in der Längsrichtung dieses Gehäuses (1) erstreckt, und zwar im wesentlichen auf dessen mittlerer Längsebene (P), und der eine bewegliche elektromagnetische Spule (13) mit länglichem Profil trägt, die zwischen zwei festen länglichen Magnete (5) angeordnet ist, die mit festen Polteilen verbunden sind, **dadurch ge-kennzeichnet, dass** die bewegliche elektromagnetische Spule (13) zur Membran (7) parallel ist, und dadurch, dass die zwei festen länglichen Magnete (5), zwischen denen sie sitzt, jeweils entlang der zwei seitlichen Längsflächen (2) dieses Gehäuses (1) angeordnet sind, wobei diese Seitenflächen (2) und der Boden (3) des Gehäuses (1) die festen Polteile bilden, die auch einen festen zentralen Polteil (4) umfassen, der sich auf der mittleren Längsebene (P) des Gehäuses (1) befindet und in einer länglichen Aussparung (12) des starren Innenflügels (11) der Membran (7) aufgenommen ist, wobei diese Membran (7) in der Weise gespannt ist, dass ihre symmetrische Verformung zu beiden Seiten ihrer Ruhestellung während der Vibrationsbewegung dieser Membran (7) möglich ist, wenn der Lautsprecher erregt wird.

2. Linearer Lautsprecher nach Anspruch 1, **dadurch gekennzeichnet, dass** die längliche plane Membran (7) aus einem starren Teil (8) besteht, das mit einer elastischen Folie (9) bedeckt ist und/oder eine solche Folie umfasst, deren Ränder (10) auf den angrenzenden Seitenflächen (2) oder unter dem Boden (3) des Gehäuses (1) des Lautsprechers befestigt sind.

3. Linearer Lautsprecher nach Anspruch 2, **dadurch gekennzeichnet, dass** die Ränder (10) der elastischen Folie (9) der Membran (7) durch Verleimen oder durch mechanisches Einklemmen auf den angrenzenden Seitenflächen (2) des Gehäuses (1) des Lautsprechers befestigt sind.

4. Linearer Lautsprecher nach Anspruch 2 oder 3, **dadurch gekennzeichnet, dass** die elastische Folie (9) mit dem starren Teil (8) der Membran (7) durch Verleimen oder durch Ausgießen oder durch eine mechanische Verbindung verbunden ist.

5. Linearer Lautsprecher nach Anspruch 1, **dadurch gekennzeichnet, dass** die Ränder der Membran (7) mit den angrenzenden Seitenflächen (2) des Gehäuses (1) des Lautsprechers mittels einer elastischen Umfangsdichtung (14, 15, 16) insbesondere in Form eines Wulstes oder Faltenbalgs verbunden sind.

6. Linearer Lautsprecher nach einem der Ansprüche 1 bis 5, **dadurch gekennzeichnet, dass** die Membran (7) sich über die ganze Länge des Gehäuses (1) des Lautsprechers erstreckt.

7. Linearer Lautsprecher nach einem der Ansprüche 1 bis 5, **dadurch gekennzeichnet, dass** die Membran (7) sich über einen Teil der Gesamtlänge des Gehäuses (1) des Lautsprechers erstreckt, wobei dieses Gehäuse (1) folglich nach seinen Enden hin auf beiden Seiten der Membran (7) zwei leere Innenräume (17) begrenzt, die ein Abstimmvolumen bilden.

8. Verwendung eines linearen Lautsprechers nach einem der Ansprüche 1 bis 7 als Bestandteil eines aktiven Lärmschutzsystems, das einen oder mehrere lineare Lautsprecher (20) umfasst, die als Einfassung einer doppelten Wand, wie etwa doppelter Verglasung (18), in der Luftschicht zwischen zwei Wänden und/oder im Innern einer Umrahmung (19, 22) dieser doppelten Wand (18) angeordnet sind.
